# EUROPÄISCHE PATENTSCHRIFT

(11) **EP 3 798 151 B1**
(45) Veröffentlichungstag und Bekanntmachung des Hinweises auf die Patenterteilung: **11.10.2023**
(21) Anmeldenummer: 20000305.1
(22) Anmeldetag: 24.08.2020
(51) Int. Cl.: B65D 23/00, B01L 3/00

(54) **PROBENFLASCHE, INSBESONDERE MILCHPROBENFLASCHE**
SAMPLE BOTTLE, ESPECIALLY A MILK SAMPLE BOTTLE
BOUTEILLE D'ÉCHANTILLON, EN PARTICULIER BOUTEILLE D'ÉCHANTILLON DE LAIT

(30) Priorität: 29.08.2019 DE 102019006182
(43) Veröffentlichungstag der Anmeldung: 31.03.2021
(73) Patentinhaber: Bartec Benke GmbH, 94239 Gotteszell (DE)
(72) Erfinder: Lerach, Dieter, 94227 Zwiesel (DE); Nagl, Martin, 94530 Auerbach (DE)
(74) Vertreter: Kohl, Karl-Heinz

(56) Entgegenhaltungen:
- EP-A1- 2 386 356
- WO-A1-2006/027054
- DE-A1- 2 758 437
- DE-A1- 3 415 873
- DE-A1- 3 925 165
- DE-A1-102004 018 599
- DE-U1- 29 819 987
- DE-U1-202005 010 315
- FR-A1- 2 266 641

## Beschreibung

Die Erfindung betrifft eine Probenflasche, insbesondere eine Milchprobenflasche, nach dem Oberbegriff des Anspruches 1.

Das Dokument DE102004018599A1 offenbart eine solche Probenflasche.

Es sind Milchprobenflaschen bekannt, die im Einsatz an einem Milchsammelfahrzeug und zur Probenahme in Milch produzierenden Betrieben eingesetzt werden. Die mit der Milchprobe gefüllten Probenflaschen werden einem Labor zugeführt, das die Proben analysiert. Zur eindeutigen Zuordnung der Probe sind an den Probenflaschen seitlich Barcodeetiketten als Datenträger angebracht. Die gefüllten Probenflaschen werden neben- und hintereinander auf einen Träger gestellt, mit dem sie zum Labor transportiert werden. Da die Barcodeetiketten seitlich an den Probeflaschen angebracht sind, lassen sich die Etiketten nur dann mit einem entsprechenden Lesegerät erfassen, wenn sich die Etiketten im Erfassungsbereich der Lesegeräte befinden. Die außen stehenden Probenflaschen müssen häufig um ihre Achsen gedreht werden, um die Etiketten in den Erfassungsbereich der Lesegeräte zu bringen. Diejenigen Probenflaschen, die nicht im Randbereich des Trägers angeordnet sind, müssen zum Ablesen der Etiketten vom Träger abgehoben werden. Dadurch gestaltet sich das Auslesen der Datenträger auf den Probenflaschen umständlich und zeitaufwändig.

Es ist weiter bekannt, als Datenträger Transponder zu verwenden, die entweder als Inlay im Barcode eingebracht oder am Boden der Probenflasche vorgesehen sind. Für die bodenseitige Anordnung des Transponders ist die Probenflasche am Boden mit einer Halteeinrichtung versehen, um den Transponder manipulationsfrei am Flaschenkörper der Probenflasche befestigen zu können. Der Transponder liegt an der Unterseite der Probenflasche frei und kann dadurch beim Transport beschädigt werden. Da der Transponder über die Unterseite des Flaschenkörpers vorsteht, ist auch der Transport der Probenflaschen problembehaftet.

Der Erfindung liegt die Aufgabe zugrunde, die gattungsgemäße Probenflasche so auszubilden, dass sie einerseits sicher und problemlos transportiert und der Datenträger dennoch einfach und sicher ausgelesen werden kann. Diese Aufgabe wird bei der gattungsgemäßen Probenflasche erfindungsgemäß mit den kennzeichnenden Merkmalen des Anspruches 1 gelöst.

Bei der erfindungsgemäßen Probenflasche ist der Fußbereich der Probenflasche wenigstens teilweise aus magnetischem Material gebildet. Dadurch ist es möglich, die Probenflasche standsicher auf einem Träger mittels Magnetkraft zu halten. Der Datenträger ist so an der Probenflasche angeordnet, dass er in Axialrichtung der Probenflasche vom entsprechenden Lesegerät ausgelesen werden kann. Auf diese Weise vereint die erfindungsgemäße Probenflasche zwei Vorteile, nämlich einen sicheren Transport durch Anwendung von Magnetkräften und gleichzeitig ein einwandfreies Auslesen des Datenträgers.

Der Fußbereich der Probenflasche ist durch einen Aufsatz gebildet, der auf den Flaschenkörper aufgesetzt wird.

Damit eine einfache Verbindung des Flaschenkörpers mit dem Aufsatz gewährleistet ist, ist der Aufsatz vorteilhaft napfförmig ausgebildet. Dadurch besteht die Möglichkeit, den Flaschenkörper in den napfförmigen Aufsatz einzusetzen. Er umgreift den Flaschenkörper und gewährleistet somit einen sicheren Halt des Flaschenkörpers am Aufsatz.

Vorteilhaft ist es, wenn der Aufsatz formschlüssig und bevorzugt abdichtend mit dem Flaschenkörper verbunden ist. Dann sind beide Teile der Probenflasche sicher fest miteinander verbunden.

Der Formschluss kann so ausgebildet sein, dass der Aufsatz vom Flaschenkörper abgenommen und auf einen anderen Flaschenkörper aufgesetzt werden kann.

Der Datenträger ist im Aufsatz untergebracht. Dort kann der Datenträger einfach an der erforderlichen Position befestigt werden. Wenn der Aufsatz mit dem Flaschenkörper verbunden wird, ist die Probenflasche mit dem Datenträger versehen. Der Datenträger kann in vorteilhafter Weise einfach beschrieben werden, solange der Aufsatz noch nicht am Flaschenkörper angebracht ist.

Damit die Probenflasche zuverlässig beim Transport gehalten werden kann, besteht der Aufsatz aus magnetischem Material, insbesondere aus Edelstahl. Wenn der Aufsatz in vorteilhafter Weise in Form eines Napfes ausgebildet ist, hat er einen ebenen Boden, mit dem die Probenflasche stehend auf dem Träger positioniert werden kann. Der ebene Boden des Aufsatzes gewährleistet einen sicheren Stand der Probenflasche auf dem Träger. Grundsätzlich ist es auch möglich, dass der Aufsatz mit einem Magneten versehen ist, so dass die Probenflasche mit einem aus magnetischem Werkstoff bestehenden Träger bzw. Trägerboden verbunden werden kann. Damit der Datenträger trotz des aus metallischem Werkstoff bestehenden Aufsatzes ausgelesen werden kann, ist er mit wenigstens einer Öffnung versehen, in deren Bereich sich der Datenträger befindet. Dadurch ist es möglich, dass der Datenträger trotz der elektromagnetischen Abschirmung durch den metallischen Aufsatz ausgelesen werden kann. Im Bereich der Öffnung im Aufsatz erfolgt keine Abschirmung des Datenträgers, so dass das Lesegerät den Datenträger einwandfrei auslesen kann. Eine einfache und dennoch sichere Befestigung des Datenträgers im Aufsatz ergibt sich, weil der Datenträger in eine Masse eingebettet ist, die für die Strahlung des Lesegerätes bzw. des Datenträgers durchlässig ist. Diese Masse kann eine Vergussmasse oder eine Spritzgussmasse sein, wie beispielsweise 2K-Epoxy oder 2K-Polyurethan.

Diese Masse wird auch dazu verwendet, die Öffnung im Aufsatz abzudichten. Vorteilhaft ist es hierbei, wenn diese Masse so im Aufsatz vorgesehen wird, dass sie die Innenseite des Bodens des Aufsatzes bedeckt.

Der Aufsatz ist in vorteilhafter Weise mit einer Ringwand versehen, die in einen Aufnahmeraum des Flaschenkörpers eingreift. Im Aufnahmeraum kann die Ringwand geschützt untergebracht werden. Der Aufnahmeraum kann in vorteilhafter Weise so ausgebildet sein, dass die Außenseite der Ringwand des Aufsatzes mit der Außenseite des Flaschenkörpers fluchtet, so dass am Übergang von der Ringwand in die Flaschenkörperaußenseite kein Absatz auftritt.

Eine sichere Befestigung des Aufsatzes am Flaschenkörper kann vorteilhaft dadurch erreicht werden, dass die Ringwand des Aufsatzes mit wenigstens einem Formschlussteil versehen ist, der in wenigstens einen Gegenformschlussteil des Flaschenkörpers eingreift. Der Formschluss ermöglicht eine sichere Befestigung des Aufsatzes am Flaschenkörper.

Vorteilhaft sind an der Ringwand des Aufsatzes mehrere Formschlussteile vorgesehen, um die Befestigung des Aufsatzes am Flaschenkörper weiter zu verbessern.

Der Gegenformschlussteil des Flanschkörpers wird in vorteilhafter Weise durch eine Ringnut in der Außenseite des Flaschenkörpers gebildet. Dies hat den Vorteil, dass beim Aufsetzen des Aufsatzes auf den Flaschenkörper keine besondere Lagepositionierung des Aufsatzes relativ zum Flaschenkörper erforderlich ist.

Bei einer anderen vorteilhaften Ausführungsform besteht der Aufsatz aus Kunststoff. Damit er durch Magnetkräfte an einem entsprechenden Träger gehalten werden kann, ist der Aufsatz in diesem Falle wenigstens partiell mit einer magnetischen Schicht versehen. Mit ihr ist es möglich, den Aufsatz und damit die Probenflasche sicher durch Magnetkräfte am Träger zu halten. Damit trotz dieser magnetischen Schicht der Datenträger von außen abgelesen werden kann, kann auch in diesem Falle vorgesehen sein, dass die magnetische Schicht an wenigstens einer Stelle unterbrochen ist und in diesem Bereich der Datenträger im Aufsatz angeordnet ist.

Der Datenträger lässt sich bei einer anderen vorteilhaften Ausführungsform auch im Verschlussdeckel der Probenflasche unterbringen. Er wird hierbei so angeordnet, dass er in Achsrichtung des Flaschenkörpers vom Lesegerät ausgelesen werden kann. In diesem Falle ist es nicht erforderlich, die Probenflasche, wie dies bei seitlich angebrachten Baretiketten erforderlich ist, zum Auslesen um ihre Achse zu drehen. Sämtliche Probenflaschen, die beispielsweise auf einem Träger neben- und hintereinander angeordnet sind, weisen die Datenträger im Verschlussdeckel auf, so dass die Datenträger von oben mittels des Lesegerätes ausgelesen werden können, ohne dass eine Lageveränderung der jeweiligen Probenflasche notwendig ist.

Am anderen, unteren Ende ist die Probenflasche mit dem Aufsatz versehen, mittels dem die Probenflasche durch Magnetkräfte auf einem entsprechenden Träger gehalten werden kann.

Der Datenträger ist in vorteilhafter Weise als Transponder ausgebildet.

Der Flaschenkörper der erfindungsgemäßen Probenflasche besteht in vorteilhafter Weise aus Kunststoff. Dies ermöglicht eine einfache und kostengünstige Herstellung des Flaschenkörpers.

Grundsätzlich ist es aber auch möglich, den Flaschenkörper aus Glas oder aus einem metallischen Werkstoff herzustellen. In diesem Falle kann der

Flaschenkörper mehrfach eingesetzt werden, was gerade im Hinblick auf die Umweltbelastung von großem Vorteil ist.

Bei einer vorteilhaften Ausgestaltung ist der Aufsatz an seinem Boden mit wenigstens einer Vertiefung versehen. Sie ermöglicht, dass die Probenflasche auf dem Träger nicht nur durch Magnetkräfte gehalten, sondern auch durch einen Formschluss mit dem Träger verbunden werden kann. Der Träger kann entsprechende Vorsprünge aufweisen, die in die Vertiefungen des Aufsatzes der Probenflaschen eingreifen.

Besteht der Aufsatz in vorteilhafter Weise aus Metall, kann der Aufsatz mit der Vertiefung vorteilhaft auch mit dem wenigstens einen Formschlussteil einstückig hergestellt werden.

Der Anmeldungsgegenstand ergibt sich nicht nur aus dem Gegenstand der einzelnen Patentansprüche, sondern auch durch alle in den Zeichnungen und der Beschreibung offenbarten Angaben und Merkmale. Sie werden, auch wenn sie nicht Gegenstand der Ansprüche sind, als erfindungswesentlich beansprucht, soweit sie einzeln oder in Kombination gegenüber dem Stand der Technik neu sind.

Weitere Merkmale der Erfindung ergeben sich aus den weiteren Ansprüchen, der Beschreibung und den Zeichnungen.

Die Erfindung wird anhand eines in den Zeichnungen dargestellter Ausführungsbeispieles näher erläutert. Es zeigen
- Fig. 1: im Axialschnitt eine erfindungsgemäße Probenflasche,
- Fig. 2: in vergrößerter Darstellung einen Schnitt durch einen Aufsatz der Probenflasche gemäß Fig. 1,
- Fig. 3: eine Draufsicht auf den Aufsatz gemäß Fig. 2.

Die Probenflasche ist vorteilhaft eine Milchprobenflasche, mit der bei der Milchannahme bei einem Milchlieferanten Proben genommen werden, um die Milchqualität im Labor zu ermitteln.

Die Probenflasche hat einen Flaschenkörper 1, der vorteilhaft kreisförmigen Querschnitt hat. Im Ausführungsbeispiel hat der Flaschenkörper 1 drei Abschnitte 2 bis 4. Der Flanschkörperabschnitt 2 ist zylinderförmig ausgebildet und hat einen Boden 5, der den Flaschenkörper 1 an einem Ende verschließt.

Der an den Flaschenkörperabschnitt 2 anschließende Flaschenkörperabschnitt 3 ist ebenfalls zylindrisch ausgebildet, hat jedoch einen kleineren Außendurchmesser als der Flaschenkörperabschnitt 2. Beispielhaft kann der Flaschenkörperabschnitt 3 auch kleineren Innendurchmesser als der Flaschenkörperabschnitt 2 haben.

Aufgrund des kleineren Außendurchmessers ist der mittlere Flaschenkörperabschnitt 3 außenseitig mit einer umlaufenden flachen Vertiefung 6 versehen, die sich über die Höhe des Zwischenkörperabschnittes 3 erstreckt. Die Vertiefung 6 kann beispielsweise zur Aufnahme eines Etikettes und dergleichen verwendet werden.

Der mittlere Flaschenkörperabschnitt 3 geht in den endseitigen Flaschenkörperabschnitt 4 über, der über seine Höhe im Wesentlichen kegelförmig ausgebildet ist. Daher nehmen der Innen- und der Außendurchmesser des Flaschenkörperabschnittes 4 in Richtung auf sein freies Ende stetig ab. Lediglich am freien Ende hat der Flaschenkörperabschnitt 4 einen zylindrischen Rand 7, der außenseitig mit einer umlaufenden Vertiefung 8 versehen ist. In sie kann beispielsweise eine (nicht dargestellte) Greifzange eingreifen, mit der die Probenflasche beispielsweise angehoben oder transportiert werden kann. In die Vertiefung 8 kann auch ein (nicht dargestellter) Verschlussdeckel eingreifen, mit dem der Flaschenkörper 1 nach der Befüllung mit der jeweiligen Probe verschlossen wird.

Der Flaschenkörper 1 ist vorteilhaft einstückig aus Kunststoff hergestellt. Insbesondere kann als Kunststoff Polypropylen und/oder ein Polypropylen-Derivat für den Flaschenkörper 1 verwendet werden.

Es ist aber auch möglich, den Flaschenkörper 1 aus einem anderen Material, wie beispielsweise aus Metall oder aus Glas herzustellen.

Der Boden 5 des Flaschenkörpers 1 hat eine zylindrische Seitenwand 9, die kleineren Außendurchmesser aufweist als der untere Flaschenkörperabschnitt 2. Dadurch wird ein ringförmiger Aufnahmeraum 10 gebildet, der zur Aufnahme eines Mantels 11 eines Aufsatzes 12 dient.

Die Seitenwand 9 des Bodens 5 schließt an einen Konusteil 13, der einen nur kleinen Konuswinkel α in der Größenordnung von beispielhaft 10 bis 15° aufweist. Der Konusteil 13 verbindet die Seitenwand 9 mit einem zentralen ebenen Bodenteil 14.

Durch den Konusteil 13 wird erreicht, dass sich im Bodenbereich des Flaschenkörpers 1 keine Toträume bilden, in denen sich der Flascheninhalt ablagern könnte. Dann kann der Flaschenkörper 1 einwandfrei gereinigt und für einen erneuten Einsatz bereitgestellt werden.

Der Aufsatz 12 wird auf das untere Ende des Flaschenkörpers 1 aufgesetzt. Der zylindrische Mantel 11 des Aufsatzes 12 hat an seiner Innenseite Formschlussteile 15, die über den Umfang des Mantels 11 verteilt angeordnet sind. Bei montiertem Aufsatz 12 greifen die Formschlussteile 15 in wenigstens eine Vertiefung 16 in der Außenseite der Seitenwand 9 des Bodens 5 ein (Fig. 1).

Die Formschlussteile 15 des Aufsatzes 12 stehen nach innen über den Mantel 11 vor und sind vorzugsweise durch Ausprägungen des Mantels 11 gebildet. Im Ausführungsbeispiel haben die Formschlussteile 15 im Axialschnitt dreieckigen Querschnitt.

Die Vertiefung 16 in der Seitenwand 9 wird vorteilhaft durch eine umlaufende Ringnut gebildet. Dies hat den Vorteil, dass beim Aufsetzen des Aufsatzes 12 auf den Flaschenkörper 1 nicht auf eine bestimmte Lage des Aufsatzes 12 geachtet werden muss.

Selbstverständlich besteht auch die Möglichkeit, in der Seitenwand 9 des Bodens 5 einzelne Vertiefungen vorzusehen, in die jeweils ein Formschlussteil 15 des Aufsatzes 12 eingreift.

Die Formschlussteile 15 können abweichend vom dargestellten Ausführungsbeispiel auch jede andere geeignete Ausbildung haben. Die Formschlussteile 15 sollen lediglich sicherstellen, dass der Aufsatz 12 auf den Boden 5 des Flaschenkörpers 1 aufgesetzt und auf ihm axial gesichert werden kann.

Die Formschlussteile 15 sind vorteilhaft so am Mantel 11 des Aufsatzes 12 vorgesehen, dass die Formschlussteile beim Aufsetzen des Aufsatzes 12 in die Vertiefung 16 einrasten können.

Sind die Formschlussteile 15, wie beim Ausführungsbeispiel, durch in Umfangsrichtung und in Axialrichtung schmale Vorsprünge gebildet, die zudem in Umfangsrichtung ausreichend Abstand voneinander haben, besteht die Möglichkeit, dass der Mantel 11 des Deckels 12 beim Aufsetzen auf den Flaschenkörper 1 örtlich elastisch verformt werden kann und in montierter Stellung der Aufsatz 12 unter elastischer Vorspannung auf dem Flaschenkörper 1 gehalten wird.

In der Einbaulage liegt der Mantel 11 des Aufsatzes 12 an der Außenseite der Seitenwand 9 des Bodens 5 flächig an und dichtet den Aufsatz zum Mantel vollständig ab.

Die Vertiefung 16 in der Seitenwand 9 befindet sich etwa im Übergangsbereich von der Seitenwand 9 in den Konusteil 13 des Bodens 5. In diesem Bereich hat der Boden 5 des Flaschenkörpers 1 eine ausreichende Stabilität, so dass der Flaschenkörper 1 durch den Aufsatz 12 beim Aufsetzen nicht unzulässig verformt wird.

Der Aufnahmeraum 10 an der Außenseite der Seitenwand 9 hat eine solche Tiefe, dass der Mantel 11 des Aufsatzes 12 nicht radial nach außen aus dem Aufnahmeraum 10 vorsteht.

In der Einbaulage reicht der Mantel 11 bis oder nahe bis an eine ringförmige Schulterfläche 17, die in einer Radialebene des Flaschenkörpers 1 liegt und den Aufnahmeraum 10 axial in Richtung auf den Flaschenkörperabschnitt 2 begrenzt. In Richtung auf den Boden 5 des Flaschenkörpers 1 ist der Aufnahmeraum 10 axial offen.

Der Mantel 11 ragt axial aus dem Aufnahmeraum 10 so weit, dass der Boden 18 des Aufsatzes 12 axialen Abstand vom Boden 5 des Flaschenkörpers 1 hat (Fig. 1). Die Unterseite des Bodens 18 ist eben, so dass die Probenflasche eine gute Standfestigkeit hat.

Mittig im Boden 18 ist eine in Richtung auf den Boden 5 des Flaschenkörpers 1 gerichtete Vertiefung 19 vorgesehen, die durch eine entsprechende plastische Verformung des Bodens 18 des Aufsatzes 12 gebildet wird. Ebenso wie die Formschlussteile 15 lässt sich die Vertiefung 19 sehr einfach durch entsprechende Verformung des Aufsatzes 12 herstellen, da er aus Metall besteht und dementsprechend einfach umgeformt werden kann. Die Vertiefung 19 hat kreisförmigen Umriss (Fig. 3) und verjüngt sich in Richtung auf ihren Boden 20 (Fig. 2).

Der Boden 18 des Aufsatzes 12 ist mit wenigstens einer Öffnung 21 versehen. Im Ausführungsbeispiel sind im Boden 18 acht Öffnungen 21 vorhanden, die vorteilhaft gleich ausgebildet und gleichmäßig über den Umfang des Aufsatzbodens verteilt angeordnet sind. Die Öffnungen 21 erstrecken sich jeweils in Radialrichtung und enden mit geringem Abstand vom Mantel 11 bzw. von der mittleren Vertiefung 19 des Aufsatzbodens 18.

Die Öffnungen 21 können jede geeignete Umrissform haben. Im Ausführungsbeispiel sind die Öffnungen 21 etwa rechteckförmig mit abgerundeten Schmalseiten ausgebildet.

Die Öffnungen 21 lassen sich einfach beispielsweise durch einen Stanzvorgang, durch Laserstrahlen oder ein anderes geeignetes Trennverfahren im Aufsatzboden 18 anbringen.

Im Aufsatz 12 ist wenigstens ein Transponder 22 angeordnet, der Informationen über den Flascheninhalt enthält. Der Transponder 22 ist im Bereich einer der Öffnungen 21 angeordnet.

Um den Transponder 22 im Aufsatz 12 zu befestigen, ist er in eine Vergussmasse 23 eingebettet, die beispielsweise ein 2K-Epoxy oder ein 2K-Polyurethan sein kann. Diese Vergussmasse 23 wird so eingebracht, dass sie den Deckelboden 18 bedeckt und die Öffnungen 21 abdichtet. Wie aus Fig. 2 hervorgeht, werden die Öffnungen 21 vollständig durch die Vergussmasse 23 ausgefüllt, deren Unterseite 24 bündig mit der Unterseite 25 des Aufsatzbodens 18 liegt.

Die Vertiefung 19 im Aufsatzboden 18 ist so ausgebildet, dass der Boden 20 der Vertiefung 19 über die Vergussmasse 23 in Richtung auf den Flaschenkörperboden 5 übersteht. Damit der Aufsatz 12 problemlos auf den Flaschenkörper 1 aufgesetzt werden kann, ist der Aufsatz 12 so ausgebildet, dass der Vertiefungsboden 20 ausreichenden Abstand vom Flaschenkörperboden 5 hat (Fig. 1).

Die Vergussmasse 23 hält nicht nur den Transponder 22 im Aufsatz 12, sondern dichtet auch die Öffnungen 21 im Aufsatzboden 18 ab.

Die Vergussmasse 23 kann in jeder geeigneten Art in den Deckel 12 eingebracht werden. So kann die Vergussmasse 23 durch einen Gießvorgang oder durch einen Spritzvorgang in den Aufsatz 12 eingebracht werden.

Um den Transponder 22 auslesen zu können, wird in bekannter Weise ein entsprechendes Lesegerät eingesetzt, mit dem der Transponder 22 von au-ßen ausgelesen werden kann. Zum Auslesen und zur Energieversorgung des integrierten Transponders 22 ist eine kreisförmige Antennenwicklung 26 vorgesehen (Fig. 3), die sich im Bereich des Aufsatzbodens 18 befindet. Solche Transponder-Ausführungen sind bekannt und werden darum nicht näher erläutert. Die Vergussmasse 23 schirmt den Transponder 22 nach au-ßen nicht ab, so dass er mit dem Lesegerät problemlos ausgelesen werden kann.

Es können auch Transponder eingesetzt werden, bei denen der Transponderschaltkreis und die Antennenwicklung in einem gemeinsamen Gehäuse untergebracht sind. Auch solche hochintegrierten Transponder sind bekannt und werden darum nicht im Einzelnen beschrieben.

Der gesamte Aufsatz 12 besteht aus magnetischem Material, vorzugsweise aus Edelstahl.

Zum Transport werden die Probenflaschen in einen Behälter bzw. auf einem Träger stehend ein- bzw. aufgesetzt, dessen Boden magnetisch ist. Dadurch können die Probenflaschen mit ihrem Aufsatz 12 standsicher im Behälter gehalten werden. Zusätzlich kann der Behälter/Trägerboden mit Vorsprüngen versehen sein, die formschlüssig in die Vertiefungen 19 im Aufsatzboden 18 eingreifen. Dadurch werden die Probenflaschen zusätzlich auch durch Formschluss gehalten.

Um die Standfestigkeit der Probenflaschen auch dann zu gewährleisten, wenn der Aufsatz 12 nicht aus magnetischem Material, sondern beispielsweise aus Kunststoff besteht, wird der Aufsatz partiell mit magnetischem Material ausgestattet. So kann beispielsweise auf die Innenseite des Aufsatzbodens 12 ein Ring aus magnetischem Material aufgebracht sein, so dass auch Probenflaschen mit einem aus Kunststoff bestehenden Aufsatz 12 standsicher im Behälter angeordnet werden können. Auch der Mantel 11 des Aufsatzes 12 kann zusätzlich mit einem magnetischen Material zumindest teilweise bedeckt sein.

Die Probenflasche zeichnet sich somit in Kombination dadurch aus, dass sie im Behälter bzw. auf dem Träger standsicher gehalten werden kann und gleichzeitig die Möglichkeit bietet, trotz des Einsatzes von magnetischem Material den Transponder zuverlässig von außen auslesen zu können.

Da der Transponder 22 im Aufsatz 12 untergebracht ist, werden die Probenflaschen von der Unterseite aus durch das entsprechende Lesegerät erfasst. Hierbei erfolgt ein axiales Auslesen der Daten des Transponders 22, da die Leserichtung in Achsrichtung der Probenflaschen erfolgt.

In der beschriebenen Weise kann der Transponder 22 auch im Verschlussdeckel der Probenflasche untergebracht sein, der auf den Rand 7 des Flaschenkörpers 1 aufgesetzt wird. Auch in diesem Falle können die Daten im Transponder 22 axial von oben durch das Lesegerät ausgelesen werden. Der Aufsatz 12 dient in diesem Falle zur standfesten Halterung der Probenflasche auf der entsprechenden Unterlage des Behälters, des Trägers oder dergleichen.

## Patentansprüche

1. Probenflasche, insbesondere Milchprobenflasche, deren Fußbereich wenigstens teilweise aus magnetischem Material besteht, mit einem Flaschenkörper (1), der durch einen Verschlussdeckel verschließbar ist, und mit wenigstens einem Datenträger (22), der so angeordnet ist, dass er etwa in Achsrichtung der Probenflasche von einem Lesegerät auslesbar ist, wobei der Fußbereich der Probenflasche durch einen Aufsatz (12) gebildet ist, der auf den Flaschenkörper (1) aufsetzbar ist, **dadurch gekennzeichnet, dass** der Fußbereich wenigstens eine Öffnung (21) aufweist, in deren Bereich der Datenträger (22) angeordnet ist, der in eine für das Auslesen durch das Lesegerät geeignete Masse (23) eingebettet ist, die die Öffnung (21) abdichtet.

2. Probenflasche nach Anspruch 1,
**dadurch gekennzeichnet, dass** der Aufsatz (12) napfförmig ausgebildet ist.

3. Probenflasche nach Anspruch 1 oder 2,
**dadurch gekennzeichnet, dass** der Aufsatz (12) formschlüssig und abdichtend mit dem Flaschenkörper (1) verbunden ist.

4. Probenflasche nach einem der Ansprüche 1 bis 3,
**dadurch gekennzeichnet, dass** der Aufsatz (12) aus einem magnetischen Werkstoff besteht, vorzugsweise aus Edelstahl.

5. Probenflasche nach einem der Ansprüche 1 bis 4,
**dadurch gekennzeichnet, dass** der Aufsatz (12) eine Ringwand (11) aufweist, die in einen Aufnahmeraum (10) des Flaschenkörpers (1) eingreift.

6. Probenflasche nach Anspruch 5,
**dadurch gekennzeichnet, dass** die Ringwand (11) des Aufsatzes (12) wenigstens einen Formschlussteil (15) aufweist, der in wenigstens einen Gegenformschlussteil (16) des Flaschenkörpers (1) eingreift.

7. Probenflasche nach Anspruch 6,
**dadurch gekennzeichnet, dass** der Gegenformschlussteil (16) eine Ringnut in der Außenwand des Flaschenkörpers (1) ist.

8. Probenflasche nach einem der Ansprüche 1 bis 3 und 5 bis 7,
**dadurch gekennzeichnet, dass** der Aufsatz (12) aus Kunststoff besteht und wenigstens partiell mit einer magnetischen Schicht versehen ist.

9. Probenflasche nach einem der Ansprüche 1 bis 8,
**dadurch gekennzeichnet, dass** der Datenträger (22) ein Transponder ist.

10. Probenflasche nach einem der Ansprüche 1 bis 9,
**dadurch gekennzeichnet, dass** der Flaschenkörper (1) aus Kunststoff besteht.

11. Probenflasche nach einem der Ansprüche 1 bis 10,
**dadurch gekennzeichnet, dass** der Aufsatz (12) an seinem Boden (18) wenigstens eine Vertiefung (19) aufweist.

## Claims

1. Sample bottle, in especially a milk sample bottle, whose foot region consists at least partially of magnetic material, comprising a bottle body (1) that can be closed by a closure lid and comprising at least one data carrier (22) that is arranged so that it can be read by a reader approximately in the axial direction of the sample bottle, wherein the foot region of the sample bottle is formed by an attachment (12) that can be placed on the sample body (1),
**characterized in that** the foot region has at least one opening (21) in the region of which the data carrier (22) is arranged, that is embedded in a mass (23) suitable for reading by the reader, which seals the opening (21).

2. Sample bottle according to Claim 1,
**characterized in that** the attachment (12) is configured to be cup-shaped.

3. Sample bottle according to Claim 1 or 2,
**characterized in that** the attachment (12) is connected in a positive and sealing manner to the sample body (1).

4. Sample bottle according to one of Claims 1 to 3,
**characterized in that** the attachment (12) consists of a magnetic material, preferably of stainless steel.

5. Sample bottle according to one of Claims 1 to 4,
**characterized in that** the attachment (12) has an annular wall (11) that engages in a receiving space (10) of the bottle body (1).

6. Sample bottle according to Claim 5,
**characterized in that** the annular wall (11) of the attachment (12) has at least one tight fit part (15) that engages in at least one mating tight fit part (16) of the sample body (1).

7. Sample bottle according to Claim 6,
**characterized in that** the mating tight fit part (16) is an annular groove in the outer wall of the sample body (1).

8. Sample bottle according to one of Claims 1 to 3 and 5 to 7,
**characterized in that** the attachment (12) consists of plastic and is provided at least partially with a magnetic layer.

9. Sample bottle according to one of Claims 1 to 8,
**characterized in that** the data carrier (22) is a transponder.

10. Sample bottle according to one of Claims 1 to 9,
**characterized in that** the sample bottle (1) consists of plastic.

11. Sample bottle according to one of Claims 1 to 10,
**characterized in that** the attachment (12) has at least one recess (19) on its base (18).

## Revendications

1. Bouteille d'échantillon, en particulier bouteille d'échantillon de lait, dont la section de fond est composée au moins en partie d'un matériau magnétique, avec un corps de bouteille (1), qui peut être fermé par un couvercle de fermeture et avec au moins un support de données (22), qui est disposé de telle sorte qu'il peut être lu par un appareil de lecture à peu près dans la direction axiale de la bouteille d'échantillon, sachant que la zone de fond de la bouteille d'échantillon est formée par un chapeau de fond (12), qui peut être posé sur le corps de bouteille (1), **caractérisée en ce que** la zone de fond comporte au moins une ouverture (21) à proximité de laquelle le support de données (22) est disposé, qui est incorporé dans une masse (23) à adaptée pour la lecture par un appareil de lecture, qui étanchéifie l'ouverture (21).

2. Bouteille d'échantillon selon la revendication 1,
**caractérisée en ce que** le chapeau de fond (12) est constitué en forme d'écuelle.

3. Bouteille d'échantillon selon la revendication 1 ou 2,
**caractérisée en ce que** le chapeau de fond (12) est relié au corps de bouteille (1) par conformité de forme et de façon étanchéifiante.

4. Bouteille d'échantillon selon l'une quelconque des revendications 1 à 3,
**caractérisée en ce que** le chapeau de fond (12) est composé d'un matériau magnétique, de préférence en acier spécial.

5. Bouteille d'échantillon selon l'une quelconque des revendications 1 à 4,
**caractérisée en ce que** le chapeau de fond (12) comporte une paroi annulaire (11), qui vient en prise dans un espace de logement (10) du corps de bouteille (1).

6. Bouteille d'échantillon selon la revendication 5,
**caractérisée en ce que** la paroi annulaire (11) du chapeau de fond (12) comporte au moins une partie de fermeture formée (15), qui vient en prise dans au moins une contre-partie de fermeture formée (16) du corps de bouteille (1).

7. Bouteille d'échantillon selon la revendication 6,
**caractérisée en ce que** la contre-partie de fermeture formée (16) est une rainure annulaire dans la paroi extérieure du corps de bouteille (1).

8. Bouteille d'échantillon selon l'une quelconque des revendications 1 à 3 et 5 à 7,
**caractérisée en ce que** le chapeau de fond (12) est composé de matière plastique et est dotée au moins en partie d'une couche magnétique.

9. Bouteille d'échantillon selon l'une quelconque des revendications 1 à 8,
**caractérisée en ce que** le support de données (22) est un transpondeur.

10. Bouteille d'échantillon selon l'une quelconque des revendications 1 à 9,
**caractérisée en ce que** le corps de bouteille (1) est composé de matière plastique.

11. Bouteille d'échantillon selon l'une quelconque des revendications 1 à 10,
**caractérisée en ce que** le chapeau de fond (12) comporte sur son fond (18) au moins une cavité (19).
